# EUROPÄISCHE PATENTSCHRIFT

(11) **EP 0 903 482 B1**
(45) Veröffentlichungstag und Bekanntmachung des Hinweises auf die Patenterteilung: **23.04.2003**
(21) Anmeldenummer: 98115482.6
(22) Anmeldetag: 18.08.1998
(51) Int. Cl.: F01P 7/16

(54) **Vorrichtung zur Regelung des Kühlwasserkreislaufes für einen Verbrennungsmotor**
Control device of the coolant circuit for an internal combustion engine
Dispositif de commande du circuit de l'eau de refroidissement pour un moteur à combustion interne

(30) Priorität: 23.09.1997 DE 19741861
(43) Veröffentlichungstag der Anmeldung: 24.03.1999
(73) Patentinhaber: DaimlerChrysler AG, 70567 Stuttgart (DE)
(72) Erfinder: Bachschmid, Reiner, 88131 Lindau (DE); Bentele, Clemens, 71126 Gäufelden (DE); Erdmann, Mario, 73734 Esslingen (DE); von Gregory, Jens, 73630 Remshalden (DE); Haseki, Mehmet, 70619 Stuttgart (DE); Moser, Peter, 71364 Winnenden (DE); Schulz, Friedrich, 71726 Benningen (DE)

(56) Entgegenhaltungen:
- DE-A- 2 923 523
- US-A- 3 302 696
- PATENT ABSTRACTS OF JAPAN vol. 011, no. 028 (M-557), 27. Januar 1987 & JP 61 201816 A (DAIHATSU MOTOR CO LTD), 6. September 1986

## Beschreibung

Die Erfindung betrifft eine Vorrichtung zur Regelung des Kühlwasserkreislaufes für einen Verbrennungsmotor nach der im Oberbegriff von Anspruch 1 näher definierten Art.

Eine gattungsgemäße Vorrichtung ist aus der US-PS 3,302,696 bekannt. Mit dem dabei vorgesehenen Differenzdruckventil wird bei niedrigen Motordrehzahlen der Kühlwasserstrom durch die Brennkraftmaschine und eine Bypassleitung geleitet, um ein schnelleres Aufheizen des Kühlwassers zu erreichen.

Zwar mag ein solches schnelleres Aufheizen des Kühlwassers möglich sein, für die Beheizung des Fahrgastinnenraums bringt dies jedoch keine entscheidenden Vorteile.

Die US-PS 4 972 808 beschreibt eine weitere derartige Vorrichtung. Nachteilig bei dieser Vorrichtung ist jedoch, daß während der Warmlaufphase des Motores oder bei einem längeren Betrieb mit niedrigen Drehzahlen, wie z.B. "stop and go"-Betrieb im Stadtverkehr über den Heizungs-Wärmetauscher nicht genügend Wärme zur Beheizung des Fahrgastinnenraumes zur Verfügung gestellt werden kann. Wird trotzdem eine ausreichende Heizleistung gewünscht, sind Zusatzeinrichtungen, wie z.B. eine gesonderte Heizeinrichtung für den Heizungs-Wärmetauscher und/oder Heizwasserpumpen erforderlich.

Zum allgemeinen Stand der Technik wird noch auf die DE 43 33 110 A1, die DE 195 08 102 C1 und die DE 29 23 523 A1 hingewiesen.

Der vorliegenden Erfindung liegt die Aufgabe zugrunde, eine Vorrichtung der eingangs erwähnten Art derart zu verbessern, dass unter allen Betriebsbedingungen die verfügbare Wärme besser genutzt wird.

Erfindungsgemäß wird diese Aufgabe durch die im kennzeichnenden Teil von Anspruch 1 genannten Merkmale gelöst.

Durch das Differenzdruckventil und dessen Schaltung wird insbesondere in der Warmlaufphase des Motors eine maximale Wärmeabgabe über den Heizungs-Wärmetauscher bei niedrigen Motordrehzahlen erreicht, denn die gesamte Kühlwassermenge strömt über die Heizung, womit die anfallende Motorwärme vollständig über den Heizungs-Wärmetauscher abgegeben werden kann. Erst bei höheren Wasserpumpendrehzahlen öffnet das Differenzdruckventil und es erfolgt in bekannter Weise eine Aufteilung des Kühlwasserstromes über die Bypass-Leitung und die Heizungsleitung.

Im normalen Fahrbetrieb kann in herkömmlicher Weise der Kühlwasserkreislauf in einem Mischbetrieb betrieben werden, wobei über ein Thermostatventil eine zusätzliche Aufteilung des Kühlwassers in eine Rückleitung erfolgen kann, die über den Kühler geführt wird.

Im Normalbetrieb bei Temperaturen oberhalb einer vorgegebenen Temperatur sperrt das Thermostatventil gleichzeitig die Bypassleitung und gewährleistet dadurch, dass auch bei höheren Drehzahlen die gesamte Wassermenge über die Heizleitung und/oder die Rückleitung geführt wird.

In den Unteransprüchen und in dem nachfolgend prinzipmäßig anhand der Zeichnung beschriebenen Ausführungsbeispiel sind vorteilhafte Weiterbildungen und Ausgestaltungen der Erfindung ersichtlich.

Es zeigt:
- Fig. 1: Schemadarstellung eines Kühlwasserkreislaufes mit einem Thermostatventil und einem Differenzdruckventil,
- Fig. 2: das Thermostatventil mit dem Differenzdruckventil im Kurzschlußbetrieb,
- Fig. 3: das Thermostatventil mit dem Differenzdruckventil in der Mischphase, und
- Fig. 4: das Thermostatventil mit dem Differenzdruckventil im normalen Betriebszustand.

Der in der Fig. 1 dargestellte Kühlwasserkreislauf ist grundsätzlich bezüglich Aufbau und Wirkungsweise von bekannter Bauart, weshalb nachfolgend nur kurz auf die wesentlichen Teile eingegangen wird.

Ein Verbrennungsmotor 1 mit einem Kurbelgehäuse 2 und einem Zylinderkopf 3 ist über den Zylinderkopf 3 an einen Kühlwasserkreislauf angeschlossen. Der Kühlwasserkreislauf weist eine Wasserpumpe 4 auf, die über die Kurbelwelle des Motors angetrieben wird. In Strömungsrichtung hinter dem Zylinderkopf 3 befindet sich ein Thermostatventil 5 in einem Thermostatgehäuse 6. Eingangsseitig ist das Thermostatventil 5 mit Kühlwasserkanälen des Zylinderkopfes 3 verbunden. Ausgangsseitig führt aus dem Thermostatventil 5 eine Bypass-Leitung 7, eine Heizleitung 8 und eine Wasserkühlerzuleitung 9 heraus. In der Heizleitung 8 befindet sich ein Heizungs-Wärmetauscher 10, durch den eine Aufheizung eines nicht dargestellten Fahrgastraumes erfolgt. Über eine Heizungsrückleitung 11, in die auch die Bypass-Leitung 7 einmündet, erfolgt eine Rückführung von Kühlwasser zur Wasserpumpe 4.

Die Wasserkühlerzuleitung 9 führt zu einem Wasserkühler 12, von dem aus eine Wasserpumpenzuleitung 13 abgeht, die zur Wasserpumpe 4 führt. In der Bypass-Leitung 7 ist ein Differenzdruckventil 14 angeordnet, das im Hinblick auf eine konstruktive Vereinfachung und eine einfache Montage in das Thermostatventilgehäuse 6 integriert ist. Selbstverständlich kann das Differenzdruckventil 14 jedoch auch an einer anderen Stelle als separate Einheit in der Bypass-Leitung 7 angeordnet sein.

Das Differenzdruckventil 14 weist ein Schließglied 15 auf, das durch eine Spiralfeder 16 als Federeinrichtung in Schließstellung vorgespannt ist.

Das in der Fig. 1 und in den Figuren 2 bis 4 näher dargestellte Thermostatventil 5 ist als Zweiplattenventil mit Ventilplattentellern 17 und 18 ausgebildet. Selbstverständlich ist im Rahmen der Erfindung jedoch auch eine andere Thermostatventilausgestaltung denkbar.

Nachfolgend ist die Wirkungsweise des Differenzdruckventiles 14 anhand der verschiedenen Stellungen gemäß Fig. 1 und vergrößert gemäß Figuren 2 bis 4 beschrieben.

Die Fig. 2 zeigt einen Kurzschlußbetrieb in der Warmlaufphase des Motors 1 bei niederen Motordrehzahlen und damit auch bei einer niederen Wasserpumpendrehzahl. In diesem Falle ist das Thermostatventil 5 in bekannter Weise so geschaltet, daß der Ventilplattenteller 17 die Wasserkühlerzuleitung 9 zum Wasserkühler 12 absperrt. Beim Stand der Technik würde in diesem Falle eine Aufteilung des Kühlwasserstromes auf die Heizleitung 8 und die Bypass-Leitung 7 erfolgen, womit für den Heizungs-Wärmetauscher 10 eine entsprechend reduzierte Wärmeenergie zur Verfügung stehen würde, die aufgrund der niederen Drehzahl und der niederen Temperatur des Motors zur Erwärmung eines Fahrgastinnenraumes ungenügend wäre. Um diesen negativen Effekt zu vermeiden ist das Differenzdruckventil 14 vorgesehen. Aufgrund der niederen Drehzahl herrscht im Kühlwasserkreislauf ein entsprechend niederer Druck, der nicht ausreicht die Vorspannkraft der Federeinrichtung 16 für das Schließglied 15 zu überwinden. Dies bedeutet das Differenzdruckventil 14 befindet sich in der in der Fig. 2 dargestellten geschlossenen Stellung, wobei der Ventilplattenteller 17 die Eingangsöffnung zu der Wasserkühlerzuleitung 9 wegen der niedrigen Motortemperatur absperrt. Dadurch wird das gesamte Kühlwasser in die Heizleitung 8 eingeleitet und damit dem Heizungs-Wärmetauscher 10 zur Verfügung gestellt.

In der Darstellung nach der Fig. 2 befindet sich zwar der Ventilplattenteller 18 auf Abstand zu der Einströmöffnung in die Bypass-Leitung 7, aber aufgrund der niederen Drehzahl hält das Schließglied 15 des Differenzdruckventiles 14 die Bypass-Leitung 7 geschlossen. Erst ab einer vorgewählten Motordrehzahl und damit einem entsprechend höheren Druck im Kühlwasserkreislauf erfolgt in Abhängigkeit von der Vorspannkraft der Spiralfeder 16 eine Öffnung der Bypass-Leitung 7. Dies kann z.B. bei einem Druck von ca. 0,3 bar und höher erfolgen. Erst ab diesem Auslegungspunkt erfolgt eine Teilströmung entsprechend Pfeil A in der Fig. 2 über das sich öffnende Schließglied 15 in die Bypass-Leitung 7 zusätzlich zu der Kühlwasserströmung über die Heizleitung 8.

Wenn die Temperatur des Motors einen vorgewählten Wert erreicht, z.B. größer 80 °C, öffnet in bekannter Weise das Thermostatventil 5 für eine Mischphase (s. Fig. 3). Dabei befinden sich die beiden Ventilplattenteller 17 und 18 in einer Mittelposition, in der alle Ausgänge aus dem Thermostatventilgehäuse 6 offen sind, nämlich die Bypass-Leitung 7, die Heizleitung 8 und die Wasserkühlerzuleitung 9. Diese Phase bedeutet den Beginn der Durchströmung des Kühlwassers über die Wasserkühlerzuleitung 9 und die Durchströmung des Wasserkühlers 12, bevor über die Wasserpumpenrückleitung 13 eine Rückleitung zur Wasserpumpe 4 erfolgt. Auch in diesem Falle besteht die Möglichkeit, daß bei niederen Motordrehzahlen das Schließglied 15 des Differenzdruckventiles 14 geschlossen wird, womit wiederum dem Heizungs-Wärmetauscher 10 verstärkt Wärmeenergie zugeführt wird.

Die Fig. 4 zeigt die Stellung der beiden Ventilplattenteller 17 und 18 im normalen Betriebszustand, z.B. bei Temperaturen von größer 100 °C. Wie ersichtlich, ist in diesem Falle das Thermostatventil 5 in Richtung der Wasserkühlerzuleitung 9 und der Heizleitung 8 voll geöffnet und die Bypass-Leitung 7 ist durch den Ventilplattenteller 18 geschlossen. Die Kühlwasserführung nach der Fig. 4 entspricht somit der bekannten Kühlwasserführung nach dem Stand der Technik.

## Patentansprüche

1. Vorrichtung zur Regelung des Kühlwasserkreislaufes für einen Verbrennungsmotor (1), mit einer Wasserpumpe (4) und einem Thermostatventil (5), welches eingangsseitig mit Kühlwasserkanälen des Verbrennungsmotors (1) verbunden ist und welches ausgangsseitig mit einer Bypassleitung (7), einer Heizleitung (8) und einer Wasserkühlerzuleitung (9) verbunden ist, wobei in der Bypassleitung (7) ein Differenzdruckventil (14) angeordnet ist, wobei in der Heizleitung (8) ein Heizungswärmetauscher (10) angeordnet ist, und wobei in der Wasserkühlerzuleitung (9) ein Wasserkühler (12) angeordnet ist, und wobei das Thermostatventil (5) die Wasserkühlerzuleitung (9) in der Warmlaufphase des Motors (1) oder bei niedrigen Motortemperaturen verschließt und im normalen Betrieb bei Temperaturen oberhalb einer vorgegebenen Temperatur freigibt,
**dadurch gekennzeichnet,**
**dass** das Differenzdruckventil (14) unterhalb eines vorgegebenen Drucks die Bypassleitung (7) vollständig verschließt und dass das Thermostatventil (7) zusätzlich im normalen Betrieb die Bypassleitung (7) verschließt und während einer Mischphase zwischen der Warmlaufphase und dem Normalbetrieb die Bypassleitung (7), die Heizleitung (8) und die Wasserkühlerzuleitung freigibt.

2. Vorrichtung nach Anspruch 1,
**dadurch gekennzeichnet,**
**dass** das Differenzdruckventil (14) mit einer Federeinrichtung (16) zur Vorspannung in Schließstellung versehen ist.

3. Vorrichtung nach Anspruch 1 oder 2,
**dadurch gekennzeichnet,**
**dass** das Differenzdruckventil (14) im Thermostatgehäuse (6) des Thermostatventils (5) aufgenommen ist.

4. Vorrichtung nach einem der Ansprüche 1 bis 3,
**dadurch gekennzeichnet,**
**dass** das Thermostatventil (5) als Plattenventil mit wenigstens einem Ventilplattenteller (18) ausgebildet ist, hinter dem die Bypass-Leitung (7) abzweigt.

5. Vorrichtung nach Anspruch 4,
**dadurch gekennzeichnet,**
**dass** das Plattenventil als Zweiplattenventil ausgebildet ist, wobei hinter einem Plattenventilteller (18) die Bypass-Leitung (7) und hinter dem zweiten Plattenventilteller (17) eine zu dem Kühler (12) führende Wasserkühlerzuleitung (9) abzweigt.

## Claims

1. Device for regulating the cooling water circuit for an internal combustion engine (1) with a water pump (4) and a thermostat valve (5), which is connected on the inlet side to cooling water channels of the combustion engine (1) and which is connected on the outlet side to a bypass pipe (7), a heating pipe (8) and a radiator feed pipe (9), such that in the bypass pipe (7) is arranged a differential pressure valve (14), in the heating pipe (8) is arranged a heat exchanger (10) for the heating system, and along the radiator feed pipe (9) is arranged a radiator (12), and such that during the warm-up phase of the engine (1) or at low engine temperatures the thermostat valve (5) closes off the radiator feed pipe (9), while during normal operation at temperatures above a predetermined value it opens the said feed pipe (9),
**characterised in that**
below a predetermined pressure the differential pressure valve (14) completely closes off the bypass pipe (7) and during normal operation the thermostat valve (7) also closes off the bypass pipe (7), while during a mixed phase between the warm-up phase and normal operation it opens the bypass pipe (7), the heating pipe (8) and the radiator feed pipe (9).

2. Device according to Claim 1,
**characterised in that**
the differential pressure valve (14) is provided with a spring mechanism (16) to prestress it in the closing position.

3. Device according to Claims 1 or 2,
**characterised in that**
the differential pressure valve (14) is accommodated in the thermostat housing (6) of the thermostat valve (5).

4. Device according to any of Claims 1 to 3,
**characterised in that**
the thermostat valve (5) is formed as a plate valve with at least one valve-plate disc (18), behind which the bypass pipe (7) branches off.

5. Device according to Claim 4,
**characterised in that**
the plate valve is formed as a two-plate valve, such that behind one plate-valve disc (18) the bypass pipe (7) branches off, and behind the second plate-valve seat (17) a radiator feed pipe (9) leading to the radiator (12) branches off.

## Revendications

1. Dispositif de régulation du circuit de l'eau de refroidissement pour un moteur à combustion interne (1), comportant une pompe à eau (4) et une valve thermostatique (5) qui est reliée du côté entrée à des canaux à eau de refroidissement du moteur à combustion interne (1) et qui est reliée du côté sortie à une conduite de by-pass (7), à une conduite de chauffage (8) et à une conduite d'alimentation de refroidisseur d'eau (9), dans lequel une valve de pression différentielle (14) est agencée dans la conduite de by-pass (7), un échangeur de chaleur de chauffage (10) est agencé dans la conduite de chauffage (8), et un refroidisseur d'eau (12) est agencé dans la conduite d'alimentation de refroidisseur d'eau (9), et dans lequel la valve thermostatique (5) referme la conduite d'alimentation de refroidisseur d'eau (9) pendant la phase d'échauffement du moteur (1) ou à des températures faibles du moteur et qui la libère pendant le fonctionnement normal à des températures supérieures à une température prédéterminée,
**caractérisé en ce que** la valve de pression différentielle (14) referme complètement la conduite de by-pass (7) au-dessous d'une pression prédéterminée, et **en ce que** la valve thermostatique (7) referme la conduite de by-pass (7) en supplément pendant le fonctionnement normal et libère la conduite de by-pass (7), la conduite de chauffage (8) et la conduite d'alimentation de refroidisseur d'eau pendant une phase mixte entre la phase d'échauffement et le fonctionnement normal.

2. Dispositif selon la revendication 1, **caractérisé en ce que** la valve de pression différentielle (14) est pourvue d'un dispositif à ressort (16) pour la précontrainte en position de fermeture.

3. Dispositif selon l'une ou l'autre des revendications 1 et 2, **caractérisé en ce que** la valve de pression différentielle (14) est reçue dans le boîtier (6) de la valve thermostatique (5).

4. Dispositif selon une des revendications 1 à 3, **caractérisé en ce que** la valve thermostatique (5) est réalisée sous forme de valve à plaque avec au moins un opercule de valve à plaque (18) en arrière duquel se ramifie la conduite de by-pass (7).

5. Dispositif selon la revendication 4, **caractérisé en ce que** la valve à plaque est réalisée sous forme de valve à deux plaques, la conduite de by-pass (7) se ramifiant en arrière d'un opercule de valve à plaque (18) et une conduite de refroidisseur d'eau (9) menant vers le refroidisseur (12) se ramifiant en arrière du deuxième opercule de valve à plaque (17).
